# EUROPÄISCHE PATENTSCHRIFT

(11) **EP 2 484 627 B1**
(45) Veröffentlichungstag und Bekanntmachung des Hinweises auf die Patenterteilung: **04.09.2013**
(21) Anmeldenummer: 12000644.0
(22) Anmeldetag: 02.02.2012
(51) Int. Cl.: B66F 9/12

(54) **Lastaufnahmemittel**
Load bearing device
Moyen de réception de charge

(30) Priorität: 07.02.2011 DE 102011010530
(43) Veröffentlichungstag der Anmeldung: 08.08.2012
(73) Patentinhaber: Vetter Umformtechnik GmbH, 57299 Burbach (DE)
(72) Erfinder: Vetter, Arnold, 57234 Wilnsdorf (DE); Pfau, Henrik, 57076 Siegen (DE)
(74) Vertreter: Grosse, Wolf-Dietrich Rüdiger

(56) Entgegenhaltungen:
- EP-A1- 1 449 807
- DE-A1- 10 216 482
- DE-A1- 19 729 124

## Beschreibung

Die Erfindung betrifft ein Lastaufnahmemittel für Förderzeuge, insbesondere Gabelzinke für Flurförderzeuge wie Gabelstapler nach dem Oberbegriff des Patentanspruchs 1.

Ein ähnliches Lastaufnahmemittel ist durch die DE 197 29 124 bekannt geworden. Hier umschließt jedoch die Gabelblattverlängerung das Gabelblatt auf den vier Seiten vollständig, wodurch ein stärkerer Aufbau des Gabelblatts mit Gabelblattverlängerung hinzunehmen ist, der sich teilweise beim Einlagern in Regale nachteilig bemerkbar macht.

In der DE 197 29 124 werden verschiedene Vorrichtungen zum Arretieren der Gabelblattverlängerung an dem Gabelblatt aufgezeigt. Es wird z. B. ein Bolzen vorgeschlagen, dessen Außendurchmesser geringfügig kleiner ist als der Innendurchmesser der Bohrungen. Dieser lose in die Bohrungen eingesetzte Bolzen hat den Nachteil, dass beim Anstoßen der Gabelblattverlängerung an das Ladegut oder ein Hindernis oder beim ruckartigen Be- und/oder Entlasten der Gabelzinke der Bolzen herausspringen kann, so dass keine Arretierung mehr wirksam ist.

Um diesen Nachteil auszuschließen, wird weiterhin vorgeschlagen, in der Bohrung des Gabelblattes ein Gewinde vorzusehen, in welches eine Madenschraube eindrehbar ist. Nachteilig ist dabei die umständliche und zeitaufwendige Montage bzw. Demontage der Madenschrauben zu der zusätzlich ein Werkzeug benötigt wird, wobei im rauen Betrieb sowohl der Werkzeugansatz als auch die Gewinde selbst leicht verletzt werden können.

Es wird aber auch schon vorgeschlagen, eine Arretierung vorzusehen, die an der Oberseite der Gabelblattverlängerung oder an den Seiten der Gabelblattverlängerung angeordnete Bohrungen und vertikal bzw. horizontal im Gabelblatt eingelassen mit den Bohrungen zusammenwirkenden Druckstifte aufweisen, die gegen eine Federkraft eindrückbar und wahlweise in zwei Endstellungen arretierbar sind. Sowohl die vertikalen als auch die horizontalen Druckstifte neigen im rauen Betrieb leicht zum Verschmutzen, so dass die Druckstifte in den Bohrungen im Gabelblatt verklemmen und damit ihre Funktion zum Arretieren der Gabelblattverlängerung nicht mehr gewährleistet ist.

Durch die DE 102 16 482 ist eine Befestigung der Gabelblattverlängerung auf dem Gabelblatt einer Gabelzinke für Gabelstapler bekannt geworden, welche die zuvor beschriebenen Nachteile beseitigen soll. Hier wird eine aufwendige, mit einem labyrinthartig verlaufenden Nut versehene Hülse im Gabelblatt vorgeschlagen, die mit in der Nut geführten Nasen des Bolzens zusammenwirken. Eine Feder soll dabei den Bolzen in seiner unteren Position halten. Es hat sich jedoch herausgestellt, dass insbesondere bei unten offenen Gabelblattverlängerungen, bei denen der Bolzen dadurch von unten zugänglich ist, der Bolzen gegen die Federkraft in der labyrinthartigen Nut nach oben verschoben werden kann. Dadurch kann der Bolzen über die Gabelblattverlängerung hinaus nach oben vorstehen. Beim Anfahren unter eine aufzunehmende Last kann dadurch der vorstehende Bolzen abgerissen werden oder es ist schon vorgekommen, dass der durch den hochstehenden Bolzen geschwächte Teil des Bolzens durch Schläge auf die Gabelblattverlängerung abgeschert worden ist.

Der Erfindung liegt die Aufgabe zugrunde, ein gattungsgemäßes Lastaufnahmemittel so weiterzubilden, dass unter Vermeidung der Nachteile der oben geschilderten Arretiervorrichtungen eine kostengünstige, leicht zu bedienende sichere Arretierung einer Gabelblattverlängerung auf einem Gabelblatt möglich ist, ohne dass der Arretierbolzen ungewollt axial beweglich ist.

Zur Lösung der Aufgabe wird vorgeschlagen, dass die Bohrung im Gabelblatt eine umlaufende Nut zur Aufnahme von radial aus dem Bolzen heraus bewegbaren Arretiermitteln aufweist, und dass bei in der Nut befindlichen Arretiermitteln diese durch eine lösbare Verriegelung des Bolzens in der Nut zwangsverriegelt sind.

Durch die Zwangsverriegelung ist ein unbeabsichtigtes axiales Verschieben des Bolzens verhindert. Z. B. Steine, die von unten gegen den Bolzen drücken können anders als bei den oben beschriebenen Verriegelungen kein Verschieben des Bolzens bewirken. Der Bolzen bleibt fest in seiner Verriegelungsposition.

Es hat sich bewährt, dass als Betätigungseinrichtung zum Lösen der Verriegelung ein im Bolzen geführter, federbeaufschlagter Entriegelungsbolzen vorgesehen ist, der für eine Entriegelung entgegengesetzt der Entnahmerichtung des Bolzens beaufschlagbar ist

Sollte eine Entriegelungsbetätigung ungewollt erfolgen, würde damit der Bolzen durch die Entriegelungsbewegung in die Bohrungen hinein, nicht jedoch hinaus verschoben, so dass trotz unbeabsichtigter Betätigung des Entriegelungsbolzens der Bolzen selbst in der Verriegelungsposition verbleiben würde.

Bemerkenswert ist, dass der Bolzen nur bei vollständiger Entriegelung der Arretiermittel in den Bohrungen vertikal beweglich ist. Damit ist eine axiale Bewegung des Bolzens grundsätzlich so lange verhindert, wie nicht der Entriegelungsbolzen vollständig betätigt worden ist. Eine ungewollte teilweise Betätigung des Entriegelungsbolzens würde noch keine Bewegung des Bolzens aus den Bohrungen zulassen.

Zweckmäßig ist, dass der Entriegelungsbolzen bei in die Bohrungen eingesetztem Bolzen durch die Feder nur in die Ausgangsstellung zurückgeführt werden kann, wenn sich die Arretiermittel in der Nut in Arretierposition befinden, und dass eine optische Kontrolle für die Position des Entriegelungsbolzens vorgesehen ist.

Ist der Bolzen z. B. vollständig in die Bohrungen eingeführt worden, befindet sich jedoch in der Nut eine Verschmutzung, so können die Arretiermittel nicht in Nut vordringen. Damit kann aber auch der Entriegelungsbolzen durch die Feder nicht in seine Ausgangsstellung zurückkehren. Vorteilhaft ist dabei, wenn im Bereich des Sichtbarwerdens durch farbige Markierungen, z.B. Farbringe so lange signalisiert wird, wie der Entriegelungsbolzen noch nicht in seine Ausgangsstellung zurückgeführt ist.

Eine besonders einfache Handhabung des Bolzens ergibt sich dadurch, dass der Bolzen durch eine Einhandbedienung in die Bohrungen einführbar ist. Durch einfaches Einsetzen des Bolzens in die Bohrung und anschließendes Drücken auf den Entriegelungsbolzen kann der Bolzen vollständig in die Bohrung eingeführt werden. Um dagegen ein ungewolltes Entnehmen des Bolzens aus den Bohrungen zu verhindern, wird vorgeschlagen, dass der Bolzen nur durch eine Zweihandbedienung aus den Bohrungen entnehmbar ist. Mit der einen Hand muss der Entriegelungsbolzen betätigt werden. Mit der zweiten Hand muss entgegen der Entriegelungsbewegung der Bolzen aus der Bohrung herausgeführt werden. Damit sind eine sehr einfache Handhabung beim Einführen und eine größtmögliche Sicherheit beim Entnehmen des Bolzens gewährleistet.

Bemerkenswert ist, dass der Bolzen stufenförmig ausgebildet ist, und dass der Absatz des Bolzens zur Entlastung der Arretiermittel in axialer Richtung beiträgt Durch den Absatz wird bei einer Druckbewegung auf den Bolzen die Kraft in den Absatz eingeleitet. Eine zusätzliche Belastung der Arretiermittel erfolgt nicht.

Ein weiterer Vorteil ergibt sich dadurch, dass der Durchmesser des oberen Bundes des Bolzens in seiner vertikalen Ausdehnung die Materialstärke der Gabelblattverlängerung übersteigt. Durch die beanspruchte Ausgestaltung des oberen Bundes des Bolzens wird erreicht, dass von der Gabelblattverlängerung ausgehende Scherkräfte optimal ins Gabelblatt eingeleitet werden können. Selbst wenn der Bolzen noch nicht vollständig eingerastet sein sollte, könnten durch die Wahl der Größe des Bundes eventuell schon auftretende Scherkräfte noch optimal in das Gabelblatt eingeleitet werden.

Nachahmenswert ist, dass zumindest die Nut in einer Hülse eingearbeitet ist, welche fest mit der Bohrung des Gabelblattes verbunden ist. Durch eine derartig eingesetzte Hülse wird eine optimale Werkstoffkombination zwischen Bolzen und Hülse und insbesondere auch zwischen den Arretiermitteln und der Hülse gewährleistet.

Die Erfindung wird anhand einer Zeichnung näher erläutert. Dabei zeigen
- Figur 1: eine Gabelzinke mit teleskopierbarer Gabelblattverlängerung,
- Figur 2: einen Schnitt durch die Gabelzinke mit eingesetztem, verriegeltem Bolzen,
- Figur 3: den Bolzen losgelöst von der Gabel im verriegelten Zustand, und
- Figur 4: den Bolzen losgelöst von der Gabel im entriegelten Zustand.

Figur 1 zeigt eine Gabelzinke 1, bestehend aus einem vertikalen Gabelrücken 2 und mit diesem über einen Gabelknick 3 verbundenen Gabelblatt 4. An der Rückseite des Gabelrückens 2 sind Gabelhaken 5, 5' zur Befestigung der Gabelzinke 1 an einem nicht dargestellten Gabelträger gezeigt. Auf dem Gabelblatt 4 ist eine Gabelblattverlängerung 6 in Figur 1 in ausgezogener Stellung wiedergegeben. Das Gabelblatt 4 weist Bohrungen 7, 7' auf, welche wahlweise mit einer Bohrung 8 der Gabelblattverlängerung durch Verschieben desselben in eine Flucht gebracht werden können.

Figur 2 zeigt den Schnitt durch das Gabelblatt 4 der Gabelblattverlängerung 6 im Bereich der Bohrungen 7 und 8, wobei die Bohrung 8 und die Bohrung 7 fluchten. In die Bohrung 7 des Gabelblatts 4 ist eine Hülse 9 eingesetzt, in welche eine umlaufende Nut 10 eingearbeitet ist. In die Bohrungen 7, 8 ist ein Bolzen 11 eingesetzt, wobei Arretiermittel 12 in die Nut 10 der Hülse 9 eingreifen, so dass der Bolzen 11 nicht mehr aus den Bohrungen 7, 8 ungewollt herausgenommen werden kann.

In Figur 2 ist zu erkennen, dass der Bolzen 11 einen Bund 13 aufweist, der im Bereich der Oberkante der Gabelblattverlängerung 6 beginnt und weit in das Gabelblatt 4 hineinreicht, so dass Scherkräfte optimal aufgenommen werden können. Über den Absatz 14 des Bolzens 11 können axiale Kräfte, die auf den Bolzen 11 wirken können, aufgenommen werden, so dass die Arretiermittel 12 in axialer Richtung entlastet sind.

Figur 3 zeigt den Bolzen gemäß Figur 2 in Arretierstellung. Der Bolzen 11 nimmt einen Entriegelungsbolzen 15 auf, der über eine Feder 16 in Verriegelungsstellung gehalten wird. Die Arretiermittel 12 sind durch eine Zwangsverriegelung 17 an einem Eindringen in den Bolzen 11 gehindert. Die Arretiermittel 12 sind in nach außen verjüngte Bohrungen geführt, wobei die Verjüngungen verhindern dass die Arretiermittel 12 aus den Bohrungen herausfallen, wenn der Bolzen 11 nicht in die Bohrungen 7, 8 eingeführt ist.

Figur 4 zeigt den Bolzen 11 nunmehr in der Entriegelungsstellung. Dazu ist der Entriegelungsbolzen 15 in seine untere Position gefahren. Die Arretiermittel 12 sind in Aufnahmen 18 des Entriegelungsbolzen 15 eingefahren und haben damit die nicht gezeigte Nut 10 verlassen. Der Bolzen 11 kann nunmehr bei weiter andauerndem Druck auf die Betätigungsfläche 19 des Entriegelungsbolzens 15 durch zusätzlichen Druck auf den Boden 20 des Bolzens 11 aus den Bohrungen 7, 8 entnommen werden. Beim durch die Feder 16 bewirkten Zurückfahren des Entriegelungsbolzen 15 verhindert ein Sprengring 21 im Zusammenwirken mit einer Nase 22 des Bolzen 11 dass der Entriegelungsbolzen 15 aus dem Bolzen 11 herausbewegt werden kann.

### Bezugszeichenübersicht

- 1: Gabelzinke
- 2: Gabelrücken
- 3: Gabelknick
- 4: Gabelblatt
- 5: Gabelhaken
- 6: Gabelblattverlängerung
- 7: Bohrungen
- 8: Bohrung
- 9: Hülse
- 10: Nut
- 11: Bolzen
- 12: Arretiermittel
- 13: Bund
- 14: Absatz
- 15: Entriegelungsbolzen
- 16: Feder
- 17: Zwangsverriegelung
- 18: Aufnahmen
- 19: Betätigungsfläche
- 20: Boden
- 21: Sprengring
- 22: Nase

## Patentansprüche

1. Lastaufnahmemittel für Förderzeuge, insbesondere Gabelzinke (1) für Flurförderzeuge wie Gabelstapler, im Wesentlichen bestehend aus einem vertikalen Gabelrücken (2) und mit diesem über einen Gabelknick (3) verbundenen Gabelblatt (4) sowie an der Rückseite des Gabelrückens (2) angeordneten Gabelhaken (5, 5') zur Befestigung des Lastaufnahmemittels an einem Gabelträger des Förderzeuges, sowie mit einer teleskopierbaren Gabelblattverlängerung (6), welche das Gabelblatt (4) an mindestens drei seiner Seiten komplett und an der Unterseite vorzugsweise teilweise umfasst, wobei die Gabelblattverlängerung (6) in mindestens eine ausgezogene Stellung und eine dem Gabelrücken (2) näher liegende eingeschobene Stellung verschiebbar, und am Gabelblatt (4) über im Gabelblatt (4) und der Gabelblattverlängerung (6) angeordnete fluchtende Bohrungen (7, 7'; 8) mittels eines Bolzens (11) arretierbar ist,
**dadurch gekennzeichnet,**
**dass** die Bohrung (7, 7') im Gabelblatt (4) mindestens eine Ausnehmung, vorzugsweise eine umlaufende Nut (10) zur Aufnahme von radial aus dem Bolzen (11) heraus bewegbaren Arretiermitteln (12) aufweist und dass bei in der Ausnehmung befindlichen Arretiermitteln (12) diese durch eine lösbare Verriegelung des Bolzens (11) in der Ausnehmung zwangsverriegelt (17) sind.

2. Lastaufnahmemittel nach Anspruch 1,
**dadurch gekennzeichnet,**
**dass** als Betätigungseinrichtung zum Lösen der Verriegelung ein im Bolzen (11) geführter, durch eine Feder (16) beaufschlagter Entriegelungsbolzen (15) vorgesehen ist, der für eine Entriegelung entgegengesetzt der Entnahmerichtung des Bolzens (11) beaufschlagbar ist.

3. Lastaufnahmemittel nach Anspruch 1 oder 2,
**dadurch gekennzeichnet,**
**dass** der Bolzen (11) nur bei vollständiger Entriegelung der Arretiermittel (12) in den Bohrungen (7, 7'; 8) vertikal beweglich ist.

4. Lastaufnahmemittel nach Anspruch 2,
**dadurch gekennzeichnet,**
**dass** der Entriegelungsbolzen (15) bei in die Bohrung (7, 8) eingesetztem Bolzen (11) durch die Feder (16) nur in die Ausgangsstellung zurückführbar ist, wenn die Arretiermittel (12) in der mindestens einen Ausnehmung in Arretierposition befindlich sind und dass eine optische Kontrolle vorgesehen ist, welche die Position des Entriegelungsbolzens (15) signalisiert.

5. Lastaufnahmemittel nach einem der Ansprüche 1 bis 4,
**dadurch gekennzeichnet,**
**dass** der Bolzen (11) durch Einhandbedienung in die Bohrung (7, 8) einführbar und nur durch Zweihandbedienung aus den Bohrungen (7, 8) entnehmbar ist.

6. Lastaufnahmemittel nach einem der Ansprüche 1 bis 5,
**dadurch gekennzeichnet,**
**dass** der Bolzen (11) stufenförmig ausgebildet ist, und dass ein Absatz (14) des Bolzens (11) zur Entlastung der Arretiermittel (12) in axialer Richtung beiträgt.

7. Lastaufnahmemittel nach einem der Ansprüche 1 bis 6,
**dadurch gekennzeichnet,**
**dass** der Durchmesser eines oberen Bundes (13) des Bolzens (11) in seiner vertikalen Ausdehnung die Materialdicke der Gabelblattverlängerung (6) übersteigt.

8. Lastaufnahmemittel nach einem der Ansprüche 1 bis 7,
**dadurch gekennzeichnet,**
**dass** die zumindest eine Ausnehmung in eine Hülse (9) eingearbeitet ist, welche fest mit der Bohrung (7) des Gabelblatts (4) verbunden ist.

## Claims

1. A load-receiving means for conveying equipment, in particular fork (1) for industrial trucks such as forklifts, substantially consisting of a vertical fork back (2) and a fork blade which is connected to the fork back by means of a fork bend (3) and fork hooks (5, 5') which are arranged on the rear of the fork back (2) for fastening the load-receiving means to a fork support of the conveying equipment, and with a telescoping fork blade extension (6), which holds the fork blade (4) completely on at least three of its sides and preferably partially on the underside, wherein the fork blade extension (6) can be displaced into at least one extended position and one retracted position closer to the fork back (2) and can be fixed on the fork blade (4) by means of a bolt (11) via aligned bores (7, 7'; 8) arranged in the fork blade (4) and the fork blade extension (6),
**characterised in that**
the bore (7, 7') in the fork blade (4) has at least one recess, preferably a circumferential groove (10) for receiving fixing means (12) which can be moved radially out of the bolt (11) and that, when the fixing means (12) are in the recess, they are force-locked (17) by releasable locking of the bolt (11) in the recess.

2. The load-receiving means according to Claim 1,
**characterised in that**
as an actuation device for releasing the lock, an unlocking bolt (15) is provided, which is guided in the bolt (11), loaded by a spring (16) and can be loaded in the opposite direction of the removal direction of the bolt (11) for unlocking.

3. The load-receiving means according to Claim 1 or 2,
**characterised in that**
the bolt (11) can be moved vertically in the bores (7, 7'; 8) only when the fixing means (12) are completely unlocked.

4. The load-receiving means according to Claim 2,
**characterised in that**
when the bolt (11) is inserted into the bore (7, 8), the unlocking bolt (15) can only be moved back by the spring (16) into the starting position if the fixing means (12) are in the fixing position in the at least one recess and that a visual check is provided which indicates the position of the unlocking bolt (15).

5. The load-receiving means according to one of Claims 1 to 4,
**characterised in that**
the bolt (11) can be introduced into the bore (7, 8) with one hand and can be removed from the bores (7, 8) only with two hands.

6. The load-receiving means according to one of Claims 1 to 5,
**characterised in that**
the bolt (11) is stepped and that a shoulder (14) of the bolt (11) contributes to the unloading of the fixing means (12) in the axial direction.

7. The load-receiving means according to one of Claims 1 to 6,
**characterised in that**
the diameter of a top collar (13) of the bolt (11) in its vertical extension exceeds the material thickness of the fork blade extension (6).

8. The load-receiving means according to one of Claims 1 to 7,
**characterised in that**
the at least one recess is made in a sleeve (9), which is connected permanently to the bore (7) of the fork blade (4).

## Revendications

1. Moyen de réception de charge pour engins de manutention, notamment dent de fourche (1) pour chariots de manutention comme des chariots élévateurs, essentiellement constitué d'un dos de fourche (2) vertical et d'une plaque de fourche (4) reliée à celui-ci par l'intermédiaire d'un coude de fourche (3) ainsi que d'un crochet de fourche (5, 5') disposé sur le côté arrière du dos de fourche (2) pour fixer le moyen de réception de charge sur un support de fourche de l'engin de manutention, ainsi que d'une extension de plaque de fourche (6) télescopique, qui englobe complètement la plaque de fourche (4) sur au moins trois de ses côtés et de préférence partiellement sur le côté inférieur, dans lequel l'extension de plaque de fourche (6) peut être déplacée dans au moins une position déployée et dans une position rétractée située plus près du dos de fourche (2), et peut être arrêtée au moyen d'un boulon (11) sur la plaque de fourche (4) par l'intermédiaire d'alésages (7, 7' ; 8) dans la plaque de fourche (4) et alignés sur l'extension de plaque de fourche (6), **caractérisé en ce que** l'alésage (7, 7') dans la plaque de fourche (4) présente au moins un évidement, de préférence une rainure (10) circonférentielle pour recevoir des moyens d'arrêt (12) déplaçables radialement hors du boulon (11) et **en ce que** sur les moyens d'arrêt (12) se trouvant dans l'évidement, ceux-ci sont verrouillés par contrainte (17) dans l'évidement au moyen d'un déverrouillage réversible du boulon (11).

2. Moyen de réception de charge selon la revendication 1, **caractérisé en ce que** comme dispositif d'actionnement pour desserrer le verrouillage, un boulon de déverrouillage (15) inséré dans le boulon (11), sollicité par un ressort (16) est prévu, qui peut être sollicité pour un déverrouillage en sens inverse de la direction de retrait du boulon (11).

3. Moyen de réception de charge selon les revendications 1 ou 2, **caractérisé en ce que** le boulon (11) est déplaçable verticalement seulement en cas de déverrouillage complet des moyens d'arrêt (12) dans les alésages (7, 7' ; 8).

4. Moyen de réception de charge selon la revendication 2, **caractérisé en ce que** le boulon de déverrouillage (15) quand le boulon (11) est inséré dans l'alésage (7, 8) peut être ramené dans la position de départ par le ressort (16), quand les moyens d'arrêt (12) se trouvent dans au moins un évidement en position d'arrêt et un contrôle optique est prévu, qui signale la position du boulon de déverrouillage (15).

5. Moyen de réception de charge selon une des revendications 1 à 4, **caractérisé en ce que** le boulon (11) peut être inséré par maniement d'une seule main dans l'alésage (7, 8) et peut être retiré des alésages (7, 8) seulement par maniement à deux mains.

6. Moyen de réception de charge selon une des revendications 1 à 5, **caractérisé en ce que** le boulon (11) est configuré en forme étagée et un épaulement (14) du boulon (11) contribue dans la direction axiale à décharger les moyens d'arrêt (12).

7. Moyen de réception de charge selon une des revendications 1 à 6, **caractérisé en ce que** le diamètre d'un collier supérieur (13) du boulon (11) excède dans sa dilatation verticale l'épaisseur de matériau de l'extension de plaque de fourche (6).

8. Moyen de réception de charge selon une des revendications 1 à 7, **caractérisé en ce que** au moins un évidement est usiné dans un manchon (9), qui est solidement relié à l'alésage (7) de la plaque de fourche (4).
